# EUROPÄISCHE PATENTSCHRIFT

(11) **EP 2 990 639 B1**
(45) Veröffentlichungstag und Bekanntmachung des Hinweises auf die Patenterteilung: **07.08.2019**
(21) Anmeldenummer: 15170274.3
(22) Anmeldetag: 02.06.2015
(51) Int. Cl.: F02M 65/00, F02M 47/02, F02M 51/00

(54) **KRAFTSTOFFINJEKTOR**
FUEL INJECTOR
INJECTEUR DE CARBURANT

(30) Priorität: 25.08.2014 DE 102014216834
(43) Veröffentlichungstag der Anmeldung: 02.03.2016
(73) Patentinhaber: ROBERT BOSCH GMBH, 70442 Stuttgart (DE)
(72) Erfinder: Rau, Andreas, 70469 Stuttgart (DE); Beier, Marco, 71229 Leonberg (DE)

(56) Entgegenhaltungen:
- WO-A1-2013/036318
- DE-A1-102004 056 667
- GB-A- 2 192 427
- US-A- 4 834 295
- US-A1- 2004 041 038

## Beschreibung

Die Erfindung betrifft einen Kraftstoffinjektor mit einer Vorrichtung zur Ermittlung des Hubs einer Düsennadel.

### Stand der Technik

Aus der Offenlegungsschrift DE 3726712 A1 ist eine Kraftstoffeinspritzdüse bzw. ein Kraftstoffinjektor zum Einspritzen von Kraftstoff in den Brennraum einer Brennkraftmaschine bekannt, wobei der Kraftstoffinjektor einen Nadelhubsensor besitzt.

Der bekannte Kraftstoffinjektor umfasst einen Düsenkörper, eine Düsennadel, einen Haltekörper und eine elektromagnetischen Spule zur Ermittlung des Nadelhubs. Der Haltekörper ist mit dem Düsenkörper unter Zwischenlage einer Zwischenplatte bzw. einer Ventilplatte oder Drosselplatte verspannt. Die Düsennadel ist längsverschiebbar im Düsenkörper angeordnet, wobei aus dem Stand der Technik bekannt ist, dass die Düsennadel durch ihre Längsbewegung mit einem Düsennadelsitz zusammenwirkt und dadurch wenigstens eine Einspritzöffnung in einen Brennraum einer Brennkraftmaschine öffnet und schließt. Im bekannten Kraftstoffinjektor ist die Spule die Düsennadel zumindest teilweise radial umgebend angeordnet. Über die Kontaktierung der Spule offenbart die DE 3726712 A1 nichts.

Aus der Offenlegungsschrift DE 10 2006 051 206 A1 ist eine in einem Injektorkörper bzw. Haltekörper angeordnete Spule bekannt, bei der die Kontaktierung spulennah aus dem Haltekörper geführt ist.

DE102004056667 A1 und WO2013/036318 A1 beschreiben einen Kraftstoffinjektor gemäß dem Oberbegriff des Anspruchs 1.

Eine spulennahe Herausführung der Kontaktierung aus dem Haltekörper ist oftmals bauraumbedingt nur bei Kraftstoffinjektoren mit einer sehr langen Düsennadel möglich und daher beispielsweise für Kraftstoffinjektoren mit einem Piezoaktor nicht geeignet.

### Offenbarung der Erfindung

Der erfindungsgemäße Kraftstoffinjektor zum Einspritzen von Kraftstoff in einen Brennraum einer Brennkraftmaschine weist demgegenüber eine Spule als Nadelhubsensor auf, die auch bei Kraftstoffeinspritzinjektoren mit vergleichsweise kurzer Düsennadel einsetzbar ist, wobei die miteinander verspannten Bauteile des Kraftstoffinjektors gleichzeitig durch die Kontaktierung der Spule zueinander positioniert bzw. fixiert werden können.

Dazu umfasst der erfindungsgemäße Kraftstoffinjektor einen Düsenkörper, eine Düsennadel, einen Haltekörper und eine elektromagnetische Spule. Der Haltekörper ist mit dem Düsenkörper verspannt. In dem Düsenkörper ist ein Druckraum ausgebildet, in dem die Düsennadel längsverschiebbar angeordnet ist, wobei die Düsennadel durch ihre Längsbewegung mit einem Düsennadelsitz zusammenwirkt und dadurch wenigstens eine Einspritzöffnung in den Brennraum öffnet und schließt. Die Spule ist die Düsennadel zumindest teilweise radial umgebend angeordnet, wobei die Spule mit zumindest einem Kontaktstift elektrisch leitend verbunden ist. Der zumindest eine Kontaktstift ist in einer in dem Haltekörper ausgebildeten Haltekörperausnehmung, vorzugsweise einer Bohrung oder einer Nut, angeordnet. Dadurch kann der zumindest eine Kontaktstift beispielsweise parallel bzw. gleich ausgerichtet zur Düsennadel im Haltekörper geführt werden. Die Herausführung der Kontaktierung aus dem Haltekörper kann somit auch spulenfern erfolgen. Diese Art der Kontaktierung der Spule ist für beliebige Kraftstoffinjektoren, also auch für Kraftstoffinjektoren mit Piezoaktoren, geeignet.

Erfindungsgemäß ragt der zumindest eine Kontaktstift in eine im Düsenkörper ausgebildete Düsenkörperausnehmung hinein und positioniert dadurch den Düsenkörper zum Haltekörper. Vorzugsweise ist die Düsenkörperausnehmung eine Bohrung oder eine Nut, welche günstig zu fertigen sind. Somit vereint der Kontaktstift zwei Funktionen: zum einen die elektrische Kontaktierung der Spule und zum anderen eine Positionierung bzw. Fixierung der beiden Bauteile Düsenkörper und Haltekörper. Dabei fluchten die Haltekörperausnehmung und die Düsenkörperausnehmung, um eine einfache Positionierung bzw. Fixierung zu erzielen.

Erfindungsgemäß ist die Haltekörperausnehmung und/oder die Düsenkörperausnehmung eine Bohrung, und der zumindest eine Kontaktstift ist in die Bohrung oder in die Bohrungen mediendicht eingepresst. Dadurch ist der Kontaktstift mediendicht im Haltekörper und/oder Düsenkörper geführt und erfüllt somit zusätzlich eine Dichtungsfunktion, indem er sich selbst gegen den Düsenkörper und/oder den Haltekörper abdichtet. Je nach Aufbau des Kraftstoffinjektors bezüglich Dichtungsstellen, ist es dabei vorteilhaft den Kontaktstift in den Düsenkörper einzupressen oder in den Haltekörper einzupressen oder in beide Bauteile einzupressen.

In einer Weiterbildung der Erfindung ist zwischen dem Düsenkörper und dem Haltekörper eine Ventilplatte und/oder eine Drosselplatte angeordnet, wobei der zumindest eine Kontaktstift in der Ventilplatte und/oder der Drosselplatte in einer weiteren Ausnehmung, vorzugsweise einer Bohrung oder einer Nut, oder in mehreren weiteren Ausnehmungen, vorzugsweise Bohrungen oder Nuten, angeordnet ist. Je nach Ansteuerung der Düsennadel und Funktionsweise der Ansteuerung kann zwischen dem Düsenkörper und dem Haltekörper eine Ventilplatte oder eine Drosselplatte angeordnet sein; in weiteren Ausführungen können auch beide Platten, Ventilplatte und Drosselplatte, angeordnet sein. Dementsprechend sind in diesen zwischen Düsenkörper und Haltekörper angeordneten Platten auch Ausnehmungen ausgebildet, durch die der Kontaktstift geführt wird bzw. in die der Kontaktstift hineinragt. Vorzugsweise sind die Ausnehmungen analog zu den Ausnehmungen in Haltekörper und Düsenkörper entweder Bohrungen oder Nuten. Dadurch kann der zumindest eine Kontaktstift an der Steuerung der Düsennadel vorbeigeführt werden. Zusätzlich können die weiteren Bauteile Ventilplatte und/oder Drosselplatte zu den Bauteilen Düsenkörper und/oder Haltekörper positioniert werden. Je nach Art und Aufbau des Kraftstoffinjektors können dadurch entweder zwei oder drei oder vier Bauteile zueinander positioniert werden.

In einer vorteilhaften Weiterbildung ist die in der Ventilplatte und/oder der Drosselplatte ausgebildete weitere Ausnehmung eine Bohrung, und der zumindest eine Kontaktstift ist in die Bohrung eingepresst. Dadurch ist der Kontaktstift mediendicht in der weiteren Ausnehmung geführt und es müssen keine weiteren Abdichtmaßnahmen bezüglich des Kontaktstifts getroffen werden.

Vorteilhafterweise ist der zumindest eine Kontaktstift an seinem Außenumfang elektrisch isolierend beschichtet. Dadurch können für die mit dem Kontaktstift verbundenen Bauteile - beispielsweise Haltekörper, Ventilplatte, Drosselplatte und Düsenkörper - beliebige Materialien verwendet werden, die nicht elektrisch isolierend wirken müssen.

In einer vorteilhaften Weiterbildung der Erfindung ist ein der Spule abgewandtes, an dem zumindest einem Kontaktstift ausgebildetes Kontaktstiftende elektrisch leitend mit einem im Haltekörper angeordneten Kontaktpin verbunden. Dies erleichtert die elektrische Anbindung des Kontaktstifts und die Weiterführung der Kontaktierung in Richtung eines Steuergeräts, welches die an der Spule auftretenden Spannungsänderungen auswertet. Der Kontaktpin vermag Toleranzen auszugleichen und ist einfach zu montieren.

Vorteilhafterweise ist der Kontaktpin durch ein Dichtelement mediendicht zu der Umgebung getrennt, wobei das Dichtelement vorzugsweise eine Glaseinschmelzung oder ein Elastomer ist. Das Dichtelement kann dadurch die gesamte Durchführung der Kontaktierung, also Kontaktstift und Kontaktpin, zur Umgebung außerhalb des Kraftstoffinjektors abdichten. Zusätzlich ist es auch möglich das Dichtelement so anzubringen, dass dadurch eine Anpresskraft zwischen Kontaktstift und Kontaktpin erzeugt wird, so dass die elektrische Verbindung zwischen Kontaktstift und Kontaktpin über die Lebensdauer des Kraftstoffinjektors gewährleistet ist. Weiterhin kann das Dichtelement auch so angeordnet und ausgeführt sein, dass es den Kontaktstift und/oder den Kontaktpin elektrisch zum Haltekörper isoliert.

Vorteilhafterweise ist eine elektrische Leitung durch das Dichtelement geführt, wobei die elektrische Leitung mit dem Kontaktpin elektrisch leitend verbunden ist. Dadurch wird das in der Spule induzierte Spannungssignal durch das Dichtelement aus dem Haltekörper herausgeführt. Gleichzeitig kann das Dichtelement auch den Kontakt zwischen der elektrischen Leitung und dem Kontaktpin fixieren und gegebenenfalls unter Vorspannung bringen. Das Dichtelement kann dabei zusätzlich zur Medienabdichtung auch elektrisch isolierend wirken.

In einer anderen Weiterbildung der Erfindung ist ein der Spule abgewandtes, an dem zumindest einem Kontaktstift ausgebildetes Kontaktstiftende elektrisch leitend mit einer im Haltekörper angeordneten elektrischen Leitung verbunden, wobei die elektrische Leitung aus dem Haltekörper herausführt. Durch diese Anordnung kann ein zusätzlicher Kontaktpin eingespart werden.

Vorteilhafterweise ist der Austritt der elektrischen Leitung aus dem Haltekörper durch ein Dichtelement mediendicht umspritzt, wobei das Dichtelement vorzugsweise eine Glaseinschmelzung oder ein Elastomer ist. Dadurch wird die Abdichtung zur Umgebung auf einfache Art und Weise erzielt. Gleichzeitig kann das Dichtelement auch den Kontakt zwischen der elektrischen Leitung und dem Kontaktstift fixieren und gegebenenfalls unter Vorspannung bringen. Das Dichtelement kann dabei zusätzlich zur Medienabdichtung auch elektrisch isolierend wirken.

In einer vorteilhaften Weiterbildung ist der zumindest eine Kontaktstift mit einem an der Spule ausgebildeten ersten Spulenende elektrisch leitend verbunden, wobei ein an der Spule ausgebildetes zweites Spulenende elektrisch auf Masse des Kraftstoffinjektors liegt. Dadurch muss nur eine Kontaktierung der Spule durch den Haltekörper geführt werden, die zweite Kontaktierung kann nahezu beliebig am Kraftstoffinjektor oder an einem mit ihm verbundenen Motorbauteil, beispielweise einem Zylinderkopf, abgegriffen werden. Das zweite Spulenende ist dazu beispielsweise elektrisch mit dem Düsenkörper oder mit dem Haltekörper verbunden. Für die Ermittlung des Düsennadelhubs ist somit nur ein zusätzlicher elektrischer Anschluss am Kraftstoffinjektor erforderlich, nämlich der Anschluss zum ersten Spulenende.

In einer anderen vorteilhaften Weiterbildung ist ein weiterer Kontaktstift in dem Kraftstoffinjektor angeordnet, wobei der weitere Kontaktstift von dem Kontaktstift elektrisch isoliert geführt ist, wobei ein an der Spule ausgebildetes erstes Spulenende elektrisch leitend mit dem Kontaktstift verbunden ist und ein an der Spule ausgebildetes zweites Spulenende elektrisch leitend mit dem weiteren Kontaktstift verbunden ist. Dabei ist die Führung des weiteren Kontaktstifts durch den Kraftstoffinjektor - also durch Haltekörper, Düsenkörper und eventuell auch durch Ventilplatte und/oder Drosselplatte - analog zur Führung des Kontaktstifts so wie in den vorherigen Ausführungen beschrieben. Die Vorteile eines weiteren Kontaktstifts sind zum einen, dass eventuelle Störgrößen auf die Masse des Kraftstoffinjektors keine Auswirkung auf das Spannungssignal der Spule haben, und zum anderen, dass die Fixierung der verspannten Bauteile mit Hilfe von zwei Kontaktstiften besser erfolgen kann als nur mit einem Kontaktstift.

### Zeichnungen

**Fig.1** zeigt schematisch ein Ausführungsbeispiel des erfindungsgemäßen Kraftstoffinjektors, wobei nur die wesentlichen Bereiche dargestellt sind.
**Fig.2** zeigt schematisch ein weiteres Ausführungsbeispiel des erfindungsgemäßen Kraftstoffinjektors, wobei nur die wesentlichen Bereiche dargestellt sind.

### Beschreibung

**Fig.1** zeigt einen Längsschnitt eines erfindungsgemäßen Kraftstoffinjektors 1 eines Kraftstoffeinspritzsystems, wobei nur die für die vorliegende Erfindung wesentlichen Teile dargestellt sind. Der Kraftstoffinjektor 1 dient der Einspritzung von unter Hochdruck stehendem Kraftstoff, der beispielsweise aus einem sogenannten Common Rail, aus einer Hochdruckpumpe oder aus einem internen Hochdruckspeicher des Kraftstoffinjektors 1 zugeführt werden kann, in einen Brennraum einer Brennkraftmaschine.

Der Kraftstoffinjektor 1 weist einen in einem Düsenkörper 2 ausgebildeten Druckraum 6 auf, in dem eine Düsennadel 3 längsverschiebbar angeordnet ist. Durch die Längsbewegung der Düsennadel 3 wirkt diese mit einem am Düsenkörper 2 ausgebildeten Düsennadelsitz 7 zusammen und öffnet und schließt dadurch zumindest eine im Düsenkörper 2 ausgebildete Einspritzöffnung 8 zur Einspritzung von Kraftstoff unter hohem Druck in den Brennraum der Brennkraftmaschine.

Die Düsennadel 1 ist so ausgebildet, dass aufgrund des Hochdrucks im Druckraum 6 eine hydraulisch öffnende, d.h. vom Düsennadelsitz 7 wegführende Kraft wirkt.

Der Düsenkörper 2 ist unter Zwischenlage einer Drosselplatte 11 und einer Ventilplatte 4 mit einem Haltekörper 12 durch eine Düsenspannmutter 41 verspannt. Durch den Haltekörper 12, die Ventilplatte 4, die Drosselplatte 11 und den Düsenkörper 2 verläuft ein Hochdruckkanal 40, der den Druckraum 6 mit dem nicht dargestellten Hochdruckspeicher bzw. der Hochdruckpumpe verbindet.

An dem brennraumabgewandten Ende der Düsennadel 3 ist zwischen der Düsennadel 3, der Drosselplatte 11 und einer Hülse 42, in der die Düsennadel 3 längsbeweglich geführt ist, ein Steuerraum 10 ausgebildet. Die Hülse 42 wird von einer Düsenfeder 43, die mit einem an der Düsennadel 3 fest verbundenen Düsennadelring 44 zusammenwirkt, gegen die Drosselplatte 11 gedrückt. Gleichzeitig übt die Düsenfeder 43 eine schließende Kraft auf die Düsennadel 3 aus.

Der Druck im Steuerraum 10, der ebenfalls eine schließende Kraft auf die Düsennadel 3 ausübt, wird von einem Steuerventil 5 gesteuert. Dazu führt eine in der Drosselplatte 11 angeordnete Ablaufdrossel 51 vom Steuerraum 10 in einen Absteuerraum 54 auf der steuerraumabgewandten Seite der Drosselplatte 11. Parallel zur Ablaufdrossel 51 ist in der Ventilplatte 4 eine Zulaufdrossel 58 ausgebildet, die ebenfalls den Steuerraum 10 mit dem Absteuerraum 54 verbindet, wobei die Verbindung von einem Schließkörper 55 unterbrochen werden kann. Weiterhin zweigt innerhalb der Drosselplatte 11 eine Füllbohrung 59 vom Hochdruckkanal 40 ab und verbindet diesen mit dem Absteuerraum 54, wobei diese Verbindung ebenfalls von dem Schließkörper 55 unterbrochen werden kann.

Im dargestellten Zustand liegt der Schließkörper 55 an einem an der Ventilplatte 4 angeordneten ersten Ventilsitz 56 an und verschließt dadurch eine hydraulische Verbindung vom Absteuerraum 54 zu einem Niederdruckraum 60, von welchem eine nicht dargestellte hydraulische Verbindung zu einem unter Niederdruck stehenden, nicht dargestellten Kraftstofftank oder zu einer unter Niederdruck stehenden, nicht dargestellten Vorförderpumpe führt. Gleichzeitig sind die Zulaufdrossel 58 und die Füllbohrung 59 geöffnet.

An der Ventilplatte 11 ist ein zweiter Ventilsitz 65 ausgebildet. Liegt der Schließkörper am zweiten Ventilsitz 65 an, so ist die hydraulische Verbindung vom Absteuerraum 54 zum Niederdruckraum 60 geöffnet und gleichzeitig sind die hydraulischen Verbindungen durch die Zulaufdrossel 58 und die Füllbohrung 59 geschlossen.

Der Schließkörper 55 ist in einer in der Ventilplatte 4 ausgebildeten Führungsbohrung 57 angeordnet, von der er während der Ventilbewegungen geführt wird. Die Führungsbohrung 57 ist gleichzeitig die hydraulische Verbindung zwischen dem Absteuerraum 54 und dem Niederdruckraum 60, wenn der Schließkörper 55 vom ersten Ventilsitz 56 abgehoben ist. Der Schließkörper 55 wird von einem Aktor 70 betätigt, wobei der Aktor 70 beispielsweise piezoelektrisch oder elektromagnetisch angesteuert werden kann. Wird der Aktor 70 angesteuert, so drückt er den Schließkörper gegen den zweiten Ventilsitz 65 entgegen der Kraft einer im Niederdruckraum 60 angeordneten Ventilfeder 62, die zwischen der Ventilplatte 4 und einem auf den Schließkörper 55 aufgepressten Federsitz 61 wirkt. Nach Beendigung der Ansteuerung durch den Aktor 70 wird der Schließkörper 55 durch die Kraft der Ventilfeder 62 und/oder die hydraulisch wirkendenden Kräfte auf den Schließkörper 55 zurück gegen den ersten Ventilsitz 56 gedrückt.

Die dargestellte Steuerung des Drucks im Steuerraum 10 durch das Steuerventil 5 wurde beispielhaft gewählt. Für die vorliegende Erfindung kann jedoch prinzipiell jede Art von Steuerventil gewählt werden, die den Druck im Steuerraum 10 steuert.

Erfindungsgemäß ist in einer im Düsenkörper 2 ausgebildeten Aufnahmenut 19 eine elektromagnetische Spule 20 so angeordnet, dass sie zumindest teilweise die Düsennadel 3 radial umgibt. In der Ausführung der **Fig.1** ist der Düsenkörper 2 zweiteilig ausgeführt. Dadurch können die Spule 20 und/oder die Hülse 42 besser innerhalb des Kraftstoffinjektors 1 positioniert werden. Dies ist allerdings nicht zwingend erforderlich, so dass im Folgenden immer nur von einem Düsenkörper 2 geschrieben wird.

Die Spule 20 besteht vorteilhafterweise aus einem inneren Spulenkörper und einem äußeren Magnetjoch. Ein elektromagnetisches Feld der Spule 20 wird durch die Bewegung der Düsennadel 3 derart beeinflusst, dass sich die in der Spule 20 induzierte Spannung mit der Bewegung der Düsennadel 3 ändert. Die Spule 20 ist an einem ersten Spulenende 20a mit einem Kontaktstift 21 an einem Kontaktstiftanschluss 21a elektrisch leitend verbunden, wobei der Kontaktstift 21 durch die Drosselplatte 11, die Ventilplatte 4 und den Haltekörper 12 geführt ist. Dabei sind in der Drosselplatte 11, in der Ventilplatte 4 und im Haltekörper 12 jeweils Ausnehmungen 23a, 22a, 24a ausgebildet, durch die der Kontaktstift 21 geführt ist:
- eine Drosselplattenausnehmung 23a in der Drosselplatte 11,
- eine Ventilplattenausnehmung 22a in der Ventilplatte 4 und
- eine Haltekörperausnehmung 24a im Haltekörper 12.

Die Ausnehmungen 23a, 22a, 24a sind so zueinander angeordnet, dass sie in einer Flucht liegen.

Alternativ kann auch, wie später in **Fig.2** gezeigt, eine weitere Ausnehmung im Düsenkörper 2 ausgebildet sein, durch die der Kontaktstift 21 ebenfalls geführt wird. An seinem der Spule 20 gegenüberliegenden Kontaktstiftende 21b ist der Kontaktstift 21 elektrisch leitend mit einem im Haltekörper 12 angeordneten Kontaktpin 25 verbunden. Der Kontaktpin 25 wiederum ist mit einer elektrischen Leitung 26 verbunden, die außerhalb des Haltekörpers 12 weitergeführt werden und an ein nicht dargestelltes Steuergerät angeschlossen werden kann.

Durch ein im Haltekörper 12 angeordnetes Dichtelement 27 werden die Ausnehmungen 23a, 22a, 24a, durch die der Kontaktstift 21 geführt ist, zur Umgebung mediendicht abgeschlossen. Das Dichtelement 27 ist den Kontaktpin 25 und/oder die elektrische Leitung 26 umgebend angeordnet. Vorzugsweise werden der Kontaktpin 25 und die elektrische Leitung 26 mit dem Dichtelement 27 umspritzt, so dass kein Kraftstoff durch die Haltekörperausnehmung 24a in die Umgebung außerhalb des Kraftstoffinjektors 1 fließen kann. Dabei kann das Dichtelement 27 beispielsweise eine Glaseinschmelzung oder ein Elastomer sein.

Im Ausführungsbeispiel der **Fig.1** ist die Spule 20 lediglich mit einem Kontaktstift 21 verbunden. Das heißt, dass der zweite elektrische Anschluss der Spule 20, nämlich ein zweites Spulenende 20b, auf Masse des Kraftstoffinjektors 1 liegt. Alternativ kann die Spule 20 jedoch auch über einen weiteren Kontaktstift elektrisch verbunden werden, der analog zum Kontaktstift 21 durch Düsenkörper 2, Drosselplatte 11, Ventilplatte 4 und Haltekörper 12 geführt ist, jedoch elektrisch vom Kontaktstift 21 isoliert ist.

**Fig.2** zeigt schematisch ein weiteres Ausführungsbeispiel des erfindungsgemäßen Kraftstoffinjektors, wobei die Spule 20 über zwei Kontaktstifte 21, 31 kontaktiert ist. Der Aufbau des Kraftstoffinjektors 1 ist ähnlich dem der **Fig.1**, so dass im Folgenden nur auf die wesentlichen Unterschiede zum Ausführungsbeispiel der **Fig.1** eingegangen werden soll.

**Fig.2** dient vor allem zur Darstellung der Anordnung der Kontaktstifte 21, 31. Daher wurde auf die Darstellung von Aktor, Steuerventil und Bohrungen verzichtet. Prinzipiell kann jedoch jede beliebige Ansteuerung für die Düsennadel 3 verwendet werden, die diese vom Düsennadelsitz 7 abhebt bzw. gegen den Düsennadelsitz 7 drückt.

Im Ausführungsbeispiel der **Fig.2** ist der Haltekörper 12 unter Zwischenlage der Drosselplatte 11 mit dem Düsenkörper 2 durch die nicht dargestellte Düsenspannmutter verspannt. Die im Düsenkörper 2 ausgebildete Aufnahmenut 19 ist mit einem so großen Abstand zur Drosselplatte 11 angeordnet, dass die beiden Kontaktstifte 21, 31 durch je eine Ausnehmung im Düsenkörper 2 geführt werden: der Kontaktstift 21 wird durch eine Düsenkörperausnehmung 2a geführt und der weitere Kontaktstift 31 durch eine weitere Düsenkörperausnehmung 2b. Weiterhin sind die beiden Kontaktstifte 21, 31 in der Drosselplatte 11 und im Haltekörper 12 geführt: der Kontaktstift 21 in der Drosselplattenausnehmung 23a und der Haltekörperausnehmung 24a, und der weitere Kontaktstift 31 in einer weiteren Drosselplattenausnehmung 23b und einer weiteren Haltekörperausnehmung 24b.

Die Spule 20 ist mit den beiden Kontaktstiften 21, 31 elektrisch leitend verbunden: das erste Spulenende 20a mit dem Kontaktstift 21 und das zweite Spulenende 20b mit dem weiteren Kontaktstift 31. An ihren der Spule 20 gegenüberliegenden Enden sind die beiden Kontaktstifte 21, 31 jeweils mit einer elektrischen Leitung 26, 36 verbunden: der Kontaktstift 21 mit der elektrischen Leitung 26 und der weitere Kontaktstift 31 mit der weiteren elektrischen Leitung 36. Die beiden elektrischen Leitungen 26, 36 sind aus dem Haltekörper 12 herausgeführt und führen in ein nicht dargestelltes Steuergerät. Zur mediendichten Abdichtung sind die beiden elektrischen Leitungen 26, 36 an ihren Austritten aus dem Haltekörper jeweils mit einem Dichtelement 27, 37 zur Umgebung abgedichtet. Das Dichtelement 27, 37 kann dabei so angebracht werden, dass zusätzlich eine Anpresskraft zwischen dem jeweiligen Kontaktstift 21, 31 und der zugehörigen elektrischen Leitung anliegt.

Das Ausführungsbeispiel der **Fig.2** ermöglicht es, den Düsenkörper 2 über die beiden Kontaktstifte 21, 31 zur Drosselplatte 11 und/oder zum Haltekörper 12 zu fixieren.

Die Funktionsweise des erfindungsgemäßen Kraftstoffinjektors 1 ist wie folgt:
Durch den Aktor 70 wird das Steuerventil 5 angesteuert, das wiederum den Druck im Steuerraum 10 steuert. Prinzipiell kann für die Steuerung des Drucks im Steuerraum 10 jedoch jede beliebige Ansteuerung verwendet werden. Liegt im Steuerraum 10 hoher Druck an, so presst dieser die Düsennadel 3 entgegen der Kraft der Düsenfeder 43 und entgegen einer im Druckraum 6 auf die Düsennadel 3 wirkenden resultierenden hydraulischen Kraft gegen den Düsennadelsitz 7. Wird der Druck im Steuerraum 10 verringert, so wird die Düsennadel 3 durch die Düsenfeder 43 und die resultierende hydraulische Kraft vom Düsennadelsitz 7 abgehoben und es erfolgt dadurch eine Einspritzung des unter Hochdruck stehenden Kraftstoffs vom Druckraum 6 durch die Einspritzöffnungen 8 in den Brennraum der Brennkraftmaschine. Zur Beendigung des Einspritzvorgangs wird der Druck im Steuerraum 10 wieder so weit erhöht, dass dieser ein Schließen der Düsennadel 3 bewirkt.

Während des Einspritzvorgangs kommt es somit zu einer Längsbewegung der Düsennadel 3. Die magnetische Spule 20 ist derart die Düsennadel 3 umgebend angeordnet, dass das durch die Spule 20 induzierte Magnetfeld durch die Längsbewegung der Düsennadel 3 verändert wird. Dadurch verändert sich auch die in der Spule 20 induzierte Spannung, die über die beiden Kontaktstifte 21, 31 abgegriffen wird und mittels der beiden elektrischen Leitungen 26, 36 dem Steuergerät zugeführt wird. Das Steuergerät ermittelt somit aus der an der Spule 20 anliegenden Spannung bzw. aus der Änderung der Spannung direkt den Düsennadelhub.

Durch die vorliegende Anordnung der Spule 20 kann der Düsennadelhub also unmittelbar gemessen werden und muss nicht über eine mittelbare Messung, zum Beispiel die Messung eines Drucks im Kraftstoffinjektor 1, berechnet werden. Die entsprechenden Fehleranfälligkeiten der mittelbaren Messungen treten somit bei der erfindungsgemäßen Messung des Düsennadelhubs nicht auf. Beispielsweise treten im Kraftstoffinjektor 1 Druckschwingungen auf, die die mittelbare Messung des Düsennadelhubs über eine Druckmessung verfälschen.

Neben der elektrischen Kontaktierung der Spule 20 dienen die beiden Kontaktstifte 21, 31 auch der Fixierung der durch die Düsenspannmutter 41 verspannten Bauteile. Vorteilhafterweise werden zur Fixierung der Bauteile zwei Kontaktstifte 21, 31 verwendet. Welche Bauteile durch die Kontaktstifte 21, 31 fixiert werden, hängt vorzugsweise von der Anordnung des Steuerventils 5 und der Düsennadel 3 ab:
- Fixierung von Ventilplatte 4 zur Drosselplatte 11, wenn beispielsweise der Schließkörper 55 des Steuerventils 5 in der Ventilplatte 4 geführt ist und ein zugehöriger Ventilsitz 65 an der Drosselplatte 11 ausgebildet ist.
- Fixierung von Drosselplatte 11 zum Düsenkörper 2, wenn beispielweise die Düsennadel 3 nicht in der Hülse 42 (wie in **Fig.1**), sondern in einer in der Drosselplatte 11 ausgebildeten Bohrung geführt wird.
- Fixierung von Ventilplatte 4 zum Haltekörper 12, wenn beispielsweise ein Ventilsitz des Steuerventils 5 nicht an der Drosselplatte 11, sondern am Haltekörper 12 ausgebildet ist.

Selbstverständlich können durch die Kontaktstifte 21, 31 auch mehr als zwei Bauteile zueinander fixiert werden, wenn beispielsweise mehrere der oben aufgeführten Fixierungen erforderlich sind.

## Patentansprüche

1. Kraftstoffinjektor (1) zum Einspritzen von Kraftstoff in einen Brennraum einer Brennkraftmaschine mit einem Düsenkörper (2), einer Düsennadel (3), einem Haltekörper (12) und einer elektromagnetischen Spule (20), wobei der Haltekörper (12) mit dem Düsenkörper (2) verspannt ist, wobei in dem Düsenkörper (2) ein Druckraum (6) ausgebildet ist, in dem die Düsennadel (3) längsverschiebbar angeordnet ist, und wobei die Düsennadel (3) durch ihre Längsbewegung mit einem Düsennadelsitz (7) zusammenwirkt und dadurch wenigstens eine Einspritzöffnung (8) in den Brennraum öffnet und schließt, wobei die Spule (20) die Düsennadel (3) zumindest teilweise radial umgebend angeordnet ist,
wobei die Spule (20) mit zumindest einem Kontaktstift (21) elektrisch leitend verbunden ist, wobei der zumindest eine Kontaktstift (21) in einer in dem Haltekörper (12) ausgebildeten Haltekörperausnehmung (24a) angeordnet ist,
**dadurch gekennzeichnet, dass**
der zumindest eine Kontaktstift (21) in eine im Düsenkörper (2) ausgebildete Düsenkörperausnehmung (2a), vorzugsweise eine Bohrung oder eine Nut, hineinragt und dadurch den Düsenkörper (2) zum Haltekörper (12) positioniert, wobei die Haltekörperausnehmung (24a) und/oder die
Düsenkörperausnehmung (2a) eine Bohrung ist und der zumindest eine Kontaktstift (21) in die Bohrung oder in die Bohrungen mediendicht eingepresst ist.

2. Kraftstoffinjektor (1) nach Anspruch 1, **dadurch gekennzeichnet, dass** die Haltekörperausnehmung (24a) eine Bohrung oder eine Nut ist.

3. Kraftstoffinjektor (1) nach einem der vorhergehenden Ansprüche, **dadurch gekennzeichnet, dass** zwischen dem Düsenkörper (2) und dem Haltekörper (12) eine Ventilplatte (4) und/oder eine Drosselplatte (11) angeordnet ist, wobei der zumindest eine Kontaktstift (21) in der Ventilplatte (4) und/oder der Drosselplatte (11) in einer weiteren Ausnehmung (22a oder 23a), vorzugsweise einer Bohrung oder einer Nut, oder in weiteren Ausnehmungen (22a, 23a), vorzugsweise Bohrungen oder Nuten, angeordnet ist.

4. Kraftstoffinjektor (1) nach Anspruch 3, **dadurch gekennzeichnet, dass** die in der Ventilplatte (4) und/oder der Drosselplatte (11) ausgebildete weitere Ausnehmung (22a, 23a) eine Bohrung ist und der zumindest eine Kontaktstift (21) in die Bohrung eingepresst ist.

5. Kraftstoffinjektor (1) nach einem der vorhergehenden Ansprüche, **dadurch gekennzeichnet, dass** der zumindest eine Kontaktstift (21) an seinem Außenumfang elektrisch isolierend beschichtet ist.

6. Kraftstoffinjektor (1) nach einem der vorhergehenden Ansprüche, **dadurch gekennzeichnet, dass** ein der Spule (20) abgewandtes, an dem zumindest einen Kontaktstift (21) ausgebildetes Kontaktstiftende (21b) elektrisch leitend mit einem im Haltekörper (12) angeordneten Kontaktpin (25) verbunden ist.

7. Kraftstoffinjektor (1) nach Anspruch 6, **dadurch gekennzeichnet, dass** der Kontaktpin (25) durch ein Dichtelement (27) mediendicht von der Umgebung getrennt ist, wobei das Dichtelement (27) vorzugsweise eine Glaseinschmelzung oder ein Elastomer ist.

8. Kraftstoffinjektor (1) nach Anspruch 7, **dadurch gekennzeichnet, dass** eine elektrische Leitung (26) durch das Dichtelement (27) geführt ist, die mit dem Kontaktpin (25) elektrisch leitend verbunden ist.

9. Kraftstoffinjektor (1) nach einem der Ansprüche 1 bis 5, **dadurch gekennzeichnet, dass** ein der Spule (20) abgewandtes, an dem zumindest einem Kontaktstift (21) ausgebildetes Kontaktstiftende (21b) elektrisch leitend mit einer im Haltekörper (12) angeordneten elektrischen Leitung (26) verbunden ist, wobei die elektrische Leitung (26) aus dem Haltekörper (12) herausführt.

10. Kraftstoffinjektor (1) nach Anspruch 9, **dadurch gekennzeichnet, dass** der Austritt der elektrischen Leitung (26) aus dem Haltekörper (12) durch ein Dichtelement (27) mediendicht umspritzt ist, wobei das Dichtelement (27) vorzugsweise eine Glaseinschmelzung oder ein Elastomer ist.

11. Kraftstoffinjektor (1) nach einem der vorhergehenden Ansprüche, **dadurch gekennzeichnet, dass** der zumindest eine Kontaktstift (21) mit einem an der Spule (20) ausgebildeten ersten Spulenende (20a) elektrisch leitend verbunden ist und dass ein an der Spule (20) ausgebildetes zweites Spulenende (20b) elektrisch auf Masse des Kraftstoffinjektors (1) liegt.

12. Kraftstoffinjektor (1) nach einem der Ansprüche 1 bis 10, **dadurch gekennzeichnet, dass** ein weiterer Kontaktstift (31) in dem Kraftstoffinjektor (1) angeordnet ist, wobei der weitere Kontaktstift (31) von dem Kontaktstift (21) elektrisch isoliert geführt ist, wobei ein an der Spule (20) ausgebildetes erstes Spulenende (20a) elektrisch leitend mit dem Kontaktstift (21) verbunden ist und ein an der Spule (20) ausgebildetes zweites Spulenende (20b) elektrisch leitend mit dem weiteren Kontaktstift (31) verbunden ist.

## Claims

1. Fuel injector (1) for injecting fuel into a combustion chamber of an internal combustion engine, having a nozzle body (2), a nozzle needle (3), a holding body (12) and an electromagnetic coil (20), wherein the holding body (12) is braced with the nozzle body (2), wherein a pressure chamber (6), in which the nozzle needle (3) is arranged in a longitudinally displaceable manner, is formed in the nozzle body (2), and wherein the nozzle needle (3), through its longitudinal movement, interacts with a nozzle needle seat (7) and thereby opens and closes at least one injection opening (8) into the combustion chamber, wherein the coil (20) is arranged so as to at least partially radially surround the nozzle needle (3), wherein the coil (20) is connected in an electrically conducting manner to at least one contact pin (21), wherein the at least one contact pin (21) is arranged in a holding body clearance (24a) formed in the holding body (12),
**characterized in that**
the at least one contact pin (21) projects into a nozzle body clearance (2a), preferably a bore or a groove, which is formed in the nozzle body (2) and thereby positions the nozzle body (2) with respect to the holding body (12), wherein the holding body clearance (24a) and/or the nozzle body clearance (2a) are or is a bore, and the at least one contact pin (21) is pressed into the bore or into the bores in a media-tight manner.

2. Fuel injector (1) according to Claim 1, **characterized in that** the holding body clearance (24a) is a bore or a groove.

3. Fuel injector (1) according to one of the preceding claims, **characterized in that** a valve plate (4) and/or a throttle plate (11) are or is arranged between the nozzle body (2) and the holding body (12), wherein the at least one contact pin (21) is arranged in the valve plate (4) and/or the throttle plate (11) in a further clearance (22a or 23a), preferably a bore or a groove, or in further clearances (22a, 23a), preferably bores or grooves.

4. Fuel injector (1) according to Claim 3, **characterized in that** the further clearance (22a, 23a) formed in the valve plate (4) and/or the throttle plate (11) is a bore, and the at least one contact pin (21) is pressed into the bore.

5. Fuel injector (1) according to one of the preceding claims, **characterized in that** the at least one contact pin (21) is coated in an electrically insulating manner on its outer circumference.

6. Fuel injector (1) according to one of the preceding claims, **characterized in that** a contact pin end (21b) which faces away from the coil (20) and is formed on the at least one contact pin (21) is connected in an electrically conducting manner to a contact pin (25) arranged in the holding body (12).

7. Fuel injector (1) according to Claim 6, **characterized in that** the contact pin (25) is separated from the surroundings in a media-tight manner by a sealing element (27), wherein the sealing element (27) is preferably a glass fusion or an elastomer.

8. Fuel injector (1) according to Claim 7, **characterized in that** an electrical line (26) is guided through the sealing element (27) and is connected to the contact pin (25) in an electrically conducting manner.

9. Fuel injector (1) according to one of Claims 1 to 5, **characterized in that** a contact pin end (21b) which faces away from the coil (20) and is formed on the at least one contact pin (21) is connected in an electrically conducting manner to an electrical line (26) arranged in the holding body (12), wherein the electrical line (26) leads out of the holding body (12) .

10. Fuel injector (1) according to Claim 9, **characterized in that** the outlet of the electrical line (26) from the holding body (12) is encapsulated in a media-tight manner by a sealing element (27), wherein the sealing element (27) is preferably a glass fusion or an elastomer.

11. Fuel injector (1) according to one of the preceding claims, **characterized in that** the at least one contact pin (21) is connected in an electrically conducting manner to a first coil end (20a) formed on the coil (20), and **in that** a second coil end (20b) formed on the coil (20) is electrically connected to earth of the fuel injector (1).

12. Fuel injector (1) according to one of Claims 1 to 10, **characterized in that** a further contact pin (31) is arranged in the fuel injector (1), wherein the further contact pin (31) is guided so as to be electrically insulated from the contact pin (21), wherein a first coil end (20a) formed on the coil (20) is connected to the contact pin (21) in an electrically conducting manner, and a second coil end (20b) formed on the coil (20) is connected to the further contact pin (31) in an electrically conducting manner.

## Revendications

1. Injecteur de carburant (1) pour l'injection de carburant dans une chambre de combustion d'un moteur à combustion interne, comprenant un corps de buse (2), une aiguille de buse (3), un corps de retenue (12) et une bobine électromagnétique (20), le corps de retenue (12) étant serré avec le corps de buse (2), un espace de pression (6) étant réalisé dans le corps de buse (2), dans lequel l'aiguille de buse (3) est disposée de manière déplaçable longitudinalement, et l'aiguille de buse (3) coopérant par son déplacement longitudinal avec un siège d'aiguille de buse (7) et ouvrant et fermant ainsi au moins une ouverture d'injection (8) dans la chambre de combustion, la bobine (20) étant disposée de manière à entourer radialement au moins en partie l'aiguille de buse (3),
la bobine (20) étant connectée de manière électriquement conductrice à au moins une broche de contact (21), l'au moins une broche de contact (21) étant disposée dans un évidement du corps de retenue (24a) réalisé dans le corps de retenue (12),
**caractérisé en ce que**
l'au moins une broche de contact (21) pénètre dans un évidement du corps de buse (2a), de préférence un alésage ou une rainure, réalisé dans le corps de buse (2), et positionne de ce fait le corps de buse (2) par rapport au corps de retenue (12), l'évidement du corps de retenue (24a) et/ou l'évidement du corps de buse (2a) étant un alésage et l'au moins une broche de contact (21) étant pressée dans le ou les alésages de manière étanche aux fluides.

2. Injecteur de carburant (1) selon la revendication 1, **caractérisé en ce que** l'évidement du corps de retenue (24a) est un alésage ou une rainure.

3. Injecteur de carburant (1) selon l'une quelconque des revendications précédentes, **caractérisé en ce qu'**entre le corps de buse (2) et le corps de retenue (12) est disposée une plaque de soupape (4) et/ou une plaque d'étranglement (11), l'au moins une broche de contact (21) étant disposée dans la plaque de soupape (4) et/ou la plaque d'étranglement (11) dans un autre évidement (22a ou 23a), de préférence un alésage ou une rainure, ou dans d'autres évidements (22a, 23a), de préférence des alésages ou des rainures.

4. Injecteur de carburant (1) selon la revendication 3, **caractérisé en ce que** l'autre évidement (22a, 23a) réalisé dans la plaque de soupape (4) et/ou dans la plaque d'étranglement (11) est un alésage et l'au moins une broche de contact (21) est pressée dans l'alésage.

5. Injecteur de carburant (1) selon l'une quelconque des revendications précédentes, **caractérisé en ce que** l'au moins une broche de contact (21) est revêtue de manière électriquement isolante au niveau de sa périphérie extérieure.

6. Injecteur de carburant (1) selon l'une quelconque des revendications précédentes, **caractérisé en ce qu'**une extrémité de broche de contact (21b) opposée à la bobine (20), réalisée au niveau de l'au moins une broche de contact (21), est connectée de manière électriquement conductrice à une fiche de contact (25) disposée dans le corps de retenue (12).

7. Injecteur de carburant (1) selon la revendication 6, **caractérisé en ce que** la fiche de contact (25) est séparée de manière étanche aux fluides de l'environnement par un élément d'étanchéité (27), l'élément d'étanchéité (27) étant de préférence une fusion de verre ou un élastomère.

8. Injecteur de carburant (1) selon la revendication 7, **caractérisé en ce qu'**une ligne électrique (26) est guidée à travers l'élément d'étanchéité (27), laquelle est connectée de manière électriquement conductrice à la fiche de contact (25).

9. Injecteur de carburant (1) selon l'une quelconque des revendications 1 à 5, **caractérisé en ce qu'**une extrémité de broche de contact (21b) opposée à la bobine (20), réalisée au niveau de l'au moins une broche de contact (21), est connectée de manière électriquement conductrice à une ligne électrique (26) disposée dans le corps de retenue (12), la ligne électrique (26) sortant du corps de retenue (12) .

10. Injecteur de carburant (1) selon la revendication 9, **caractérisé en ce que** la sortie de la ligne électrique (26) hors du corps de retenue (12) est surmoulée de manière étanche aux fluides par un élément d'étanchéité (27), l'élément d'étanchéité (27) étant de préférence une fusion de verre ou un élastomère.

11. Injecteur de carburant (1) selon l'une quelconque des revendications précédentes, **caractérisé en ce que** l'au moins une broche de contact (21) est connectée de manière électriquement condutrice à une première extrémité de bobine (20a) réalisée au niveau de la bobine (20) et **en ce qu'**une deuxième extrémité de bobine (20b) réalisée au niveau de la bobine (20) est située électriquement à la masse de l'injecteur de carburant (1).

12. Injecteur de carburant (1) selon l'une quelconque des revendications 1 à 10, **caractérisé en ce qu'**une broche de contact supplémentaire (31) est disposée dans l'injecteur de carburant (1), la broche de contact supplémentaire (31) étant guidée de manière électriquement isolée de la broche de contact (21), une première extrémité de bobine (20a) réalisée au niveau de la bobine (20) étant connectée de manière électriquement conductrice à la broche de contact (21) et une deuxième extrémité de bobine (20b) réalisée au niveau de la bobine (20) étant connectée de manière électriquement conductrice à la broche de contact supplémentaire (31).
